# EUROPÄISCHE PATENTSCHRIFT

(11) **EP 0 407 740 B1**
(45) Veröffentlichungstag und Bekanntmachung des Hinweises auf die Patenterteilung: **11.08.1993**
(21) Anmeldenummer: 90110960.3
(22) Anmeldetag: 09.06.1990
(51) Int. Cl.: B66F 3/12

(54) **Wagenheber**
Vehicle jack
Cric de véhicule

(30) Priorität: 03.07.1989 DE 3921826
(43) Veröffentlichungstag der Anmeldung: 16.01.1991
(73) Patentinhaber: AUGUST BILSTEIN GMBH & CO. KG, 58240 Ennepetal (DE)
(72) Erfinder: Brosius, Peter, Dipl.-Ing., D-5511 Ayl (DE)

(56) Entgegenhaltungen:
- DE-A- 3 033 956
- DE-B- 2 801 735
- DE-U- 8 522 952
- DE-U- 8 706 754
- DE-U- 8 709 478
- DE-U- 8 901 680

## Beschreibung

Die Erfindung bezieht sich auf einen Wagenheber mit mindestens einem Standbein und einem daran höhenbeweglich angeschlossenen Tragarm, der mittels einer Stellvorrichtung in seiner Lage veränderbar ist und im Bereich seines äußeren freien Endes eine Tragplatte mit einer Vertiefung und einer sich daran ausschließenden Abstützfläche aufweist, die mittels einer horizontal verlaufenden Achse über mindestens einer aus einem Tragplattenteil einteilig ausgeformten Öse an den Tragarm schwenkbar angeschlossen ist.

Nach der DE-B 2 801 735 oder der DE-U 8 522 952 sind bereits Wagenheber der eingangs aufgeführten Art bekannt. Nachteilig bei diesen Wagenhebern können bei sehr starker einseitiger Belastung die den Bolzen bzw. die Achse umgebenden Laschen aufgebogen werden. Eine darartige einseitige Belastung tritt insbesondere dann auf, wenn beispielsweise an einer ansteigenden Straße der Wagenheber mit Bezug auf das Fahrzeug schräg aufgestellt werden muß. Wenn sich die Tragplatte aufgrund des Aufbiegens der Öse vom Tragarm löst, besteht die Gefahr, daß das angehobene Fahrzeug zurückkippt, wodurch eine große Verletzungsgefahr für den Bediener hervorgerufen wird.

Der Erfindung liegt die Aufgabe zugrunde, die am Tragarm bewegliche angeordnete Tragplatte derart auszubilden und anzuordnen, daß auch bei einseitiger Belastung der Tragplatte keine Beschädigung der Tragplatte bzw. der Verbindungen zwischen Tragplatte und Tragarm auftreten können. Diese Aufgabe ist durch die im kennzeichnenden Teil des Anspruches 1 aufgeführten Merkmale gelöst. Durch diese Ausbildung erhält man eine sichere Aufnahme der Achse, so daß auch bei einseitiger Belastung der Tragplatte, insbesondere bei Schrägstellung des Wagenhebers, kein Aushebeln der Achse aus der Öse erfolgt, da diese sich nunmehr nicht mehr aufbiegen läßt. Dies wird insbesondere dadurch erreicht, daß die Enden der Ösen mit den Teilen der Tragplatte auch nach Herausstanzen einteilig verbunden bleiben und somit zwischen den Enden der Ösen und der Tragplatte eine dauerhafte Verbindung sichergestellt ist.

Durch die vorteilhafte Ausgestaltung der die Achse aufnehmenden Ösen lassen sich Tragplatte und Achse auch als Baugruppe gemäß Anspruch 2 vormontieren und dann die Baugruppe mit dem Tragarm fest verbinden, wozu die Achse beispielsweise stumpf an Schenkeln des Tragarmes angeschweißt wird.

In weiterer Ausgestaltung der Erfindung ist es vorteilhaft, daß die mit Abstand zueinander angeordneten Ösen nach der Montage der Tragplatte am Tragarm gegen parallel verlaufende Schenkel des Tragarmes zur Anlage kommen, so daß eine Seitenverstellung der Tragplatte verhindert wird. Hierzu ist es ferner vorteilhaft, daß die Achse alternativ zur Aufnahme der Ösen rillenförmige Vertiefungen aufweist, die ein Verschieben der Tragplatte auf der Achse verhindern. Außerdem ist es vorteilhaft, daß die Ösen an der Unterseite der Tragplatte angeordnet sind, so daß eine plane Auflagefläche an der Tragplatte gewährleistet ist.

Nachfolgend ist die Erfindung anhand eines in der Zeichnung schematisch dargestellten Ausführungsbeispiels näher erläutert. Es zeigen:
- Fig. 1: Eine schematische Darstellung eines Wagenhebers mit an einem Tragarm beweglich angeordneter Tragplatte,
- Fig. 2: Eine perspektivische Darstellung des vorderen Endes der Tragplatte und des Tragarmes in der Ansicht von unten

In der Zeichnung ist mit 10 ein Wagenheber bezeichnet, der aus einem Standbein 12 und an diesem mittels eines Gelenkbolzens 14 vertikal schwenkbar angeschlossenen Tragarm 16 besteht. Das Standbein 12 weist an seinem unteren Ende eine Abstellplatte 18 mit einem Wälzfuß 20 auf. Mit der Abstellplatte 18 wird der Wagenheber 10 beim Ansetzen am Kraftfahrzeug auf dem Boden abgestellt. An dem Wälzfuß 20 ist ferner eine im Winkel zur Anstellplatte 18 angeordnete Standplatte 22 vorgesehen.

Am oberen Ende des beispielsweise U-förmig ausgebildeten Standbeins 12 befindet sich eine als Gewindespindel 27 ausgebildete Stellvorrichtung 26, die mit Hilfe einer Spindelmutter 28 schwenkbar gelagert ist. Die Spindelmutter 28 weist beidseitig Zapfen 30 auf, mittels der die Spindelmutter 28 in Seitenwangen 32 des Standbeines 12 aufgenommen ist.

Am unteren Ende der Gewindespindel 27 ist der Tragarm 16 über ein nicht näher dargestelltes Spindelwiderlager angelenkt, z. B. ein Wälzlager, dessen eine Lagerscheibe von der Gewindespindel 27 beaufschlagt wird und dessen andere Lagerscheibe Zapfen 34 aufweist, die in den Seitenwangen 54 des U-förmigen Tragarmes 16 eingreifen.

Wie aus Fig. 1 hervorgeht, ist der Tragarm 16 über den Gelenkbolzen 14 mit dem Standbein 12 gelenkig verbunden und führt entsprechend der Stellvorrichtung 26 Schwenkbewegungen relativ zum Standbein 12 aus.

Am freien Ende des Tragarmes 16 befindet sich eine Tragplatte 40, mit der der Wagenheber 10 an einen Fahrzeugboden eines Kraftfahrzeuges angesetzt werden kann. Die Tragplatte 40 hat eine Vertiefung 42 zur Aufnahme einer Schwellernaht eines in der Zeichnung nicht dargestellten Fahrzeugbodens. An die Vertiefung 42 der Tragplatte 40 schließt sich eine Abstützfläche 44 an, die sich derart an einen Fahrzeugboden anlegen kann, daß die Schwellernaht des Kraftfahrzeuges von der Tragplatte 40 frei bleibt. Zur Verringerung der Flächenpressung am Fahrzeugboden ist die Abstützfläche so groß wie möglich bemessen.

Wie insbesondere aus Fig. 2 hervorgeht, sind in der Abstützfläche 44 der Tragplatte 40 zwei mit Abstand zueinander angeordnete Ösen 50 eingestanzt, wobei die Enden der Ösen 50 mit Teilen der Tragplatte einteilig verbunden bleiben. Die an der Unterseite der Abstützfläche 44 vorgesehenen Ösen 50 dienen zur Aufnahme einer Achse bzw. eines Bolzens 52. Die Tragplatte 40 sowie die Achse 52 können als vormontierbare Baugruppe ausgebildet sein, so daß sich diese dann ohne weiteres an das vordere Ende des Tragarmes 16 anschließen läßt. Eine feste Verbindung zwischen der Tragplatte 40 und dem vorderen Ende des Tragarmes 16 erhält man dadurch, daß die Achse 52 mit Seitenwangen 54 des Tragarmes 16 stumpf verschweißt sind. Der Abstand zwischen den innenliegenden Flächen der Ösen 50 ist etwas größer als der Abstand zwischen den außenliegenden Flächen der Seitenwangen 54, so daß bei der Verbindung der Tragplatte 40 mit dem vorderen Ende des Tragarmes 16 die innenliegenden Flächen der Ösen 50 gegen die außenliegenden Flächen der Seitenwangen 54 zur Anlage kommen und somit eine Verschiebung der Tragplatte 40 auf dem Bolzen bzw. der Achse 52 verhindern. Eine Sicherung in Axialrichtung der Tragplatte 40 ist auch dadurch möglich, daß in dem Bolzen rillenförmige Vertiefungen vorgesehen werden, in die die Ösen 50 einrasten können. Hierzu werden nach Einführung der Achse 52 in die Ösen 50 die Ösen so weit zusammengedrückt, bis sie in die vorgesehenen Rillen eingreifen.

## Patentansprüche

1. Wagenheber (10) mit mindestens einem Standbein (12) und einem daran höhenbeweglich angeschlossenen Tragarm (16), der mittels einer Stellvorrichtung (26) in seiner Lage veränderbar ist und im Bereich seines äußeren, freien Endes eine Tragplatte (40) mit einer Vertiefung (42) und einer sich daran ausschließenden Abstützfläche (44) aufweist, die mittels einer horizontal verlaufenden Achse (52) über mindestens einer aus einem Tragplattenteil einteilig ausgeformten Öse (50) an den Tragarm (16) schwenkbar angeschlossen ist, dadurch gekennzeichnet, daß die Öse (50) zwischen Vertiefung (42) und Abstützfläche (44) aus diesem Tragplattenteil herausgestanzt und als Halbschelle an beiden Enden mit der Vertiefung (42) bzw. der Abstützfläche (44) einteilig verbunden ist.

2. Wagenheber nach Anspruch 1, dadurch gekennzeichnet, daß die Tragplatte (40) und die Achse (52) als Baugruppe vormontierbar sind und die Achse (52) mit dem Tragarm (16) verschweißbar ist.

3. Wagenheber nach Anspruch 1, dadurch gekennzeichnet, daß mindestens zwei mit Abstand zu einander angeordnete Ösen (50) vorgesehen sind, die gegen parallel verlaufende Seitenwangen (54) des Tragarmes (16) zur Anlage kommen.

4. Wagenheber nach Anspruch 3, dadurch gekennzeichnet, daß die Achse (52) zur Aufnahme der Ösen (50) rillenförmige Vertiefungen aufweisen.

5. Wagenheber nach Anspruch 3, dadurch gekennzeichnet, daß die Ösen (50) an den Unterseite der Tragplatte (40) angeordnet sind.

## Claims

1. Vehicle jack (10) having at least one support leg (12) and a bearer arm (16), which is connected thereto so as to be adjustable in height and which is adjustable in its position by means of an adjusting device (26) and has in the region of its outer free end a bearer plate (40) having a recess (42) and a load bearing surface (44) connected thereto, the said load bearing surface being pivotably connected to the bearer arm (16) by means of a horizontally extending shaft (52) by way of at least one lug (50) formed as one piece from a bearer plate part characterised in that the lug (50) is stamped out of the bearer plate part between the recess (42) and the load bearing surface (44) and is connected as one piece as a half-bell at both ends to the recess (42) and/or the load bearing surface (44).

2. Vehicle jack as in claim 1, characterised in that the bearer plate (40) and the shaft (52) can be pre-assembled as a subassembly and the shaft (52) can be welded to the bearer arm (16).

3. Vehicle jack as in claim 1 characterised in that at least two lugs (50) are provided, which are spaced apart from one another and which abut against parallel side checks (54) of the bearer arm (16).

4. Vehicle jack as in claim 3, characterised in that the shaft (52) have (sic) groove-shaped recesses to accommodate the lugs (50).

5. Vehicle jack as in claim 3, characterised in that the lugs (50) are disposed on the underside of the bearer plate (40).

## Revendications

1. Cric de véhicule (10) avec au moins une jambe de soutien (12) et un bras de support (16) y raccordé, réglable en hauteur, dont la position est modifiable à l'aide d'un dispositif de réglage (26) et qui présente, dans la zone de son extrémité extérieure libre, une plaque d'appui (40) qui présente une gorge (42) et une surface d'appui (44) qui s'y raccorde et est raccordée à pivotement au bras de support (16) par un axe horizontal (52), par l'intermédiaire d'au moins une boucle (50) formée d'une pièce dans une partie de la plaque de support, caractérisé en ce que la boucle (50) est estampée dans cette partie de la plaque de support, entre la gorge (42) et la surface d'appui (44), et est reliée d'une pièce, aux deux extrémités, sous la forme d'une demi-coquille à la gorge (42) et à la surface d'appui (44).

2. Cric de véhicule selon la revendication 1, caractérisé en ce que la plaque d'appui (40) et l'axe (52) sont préassemblés sous forme d'un sous-ensemble, et l'axe (52) est soudé au bras (16).

3. Cric de véhicule selon la revendication 1, caractérisé en ce qu'il comprend au moins deux boucles (50) disposées à distance l'un de l'autre, qui viennent en butée contre des joues (54) latérales, parallèles, du bras (16).

4. Cric de véhicule selon la revendication 3, caractérisé en ce que l'axe (52) présente des évidements en forme de rainures pour recevoir les boucles (50).

5. Cric de véhicule selon la revendication 3, caractérisé en ce que les boucles (50) sont disposées sur la face inférieure de la plaque d'appui (40).
